# EUROPÄISCHE PATENTSCHRIFT

(11) **EP 1 966 075 B1**
(45) Veröffentlichungstag und Bekanntmachung des Hinweises auf die Patenterteilung: **12.05.2010**
(21) Anmeldenummer: 06828694.7
(22) Anmeldetag: 18.12.2006
(51) Int. Cl.: B67D 1/08, B67D 3/00

(54) **AUSLASSHÜLSE VON SOFTDRINK- UND POSTMIXANLAGEN**
OUTLET SLEEVE OF SOFT-DRINK AND POSTMIX SYSTEMS
BUSE DE SORTIE D'INSTALLATIONS DE BOISSONS ET DE MELANGE A LA DEMANDE

(30) Priorität: 21.12.2005 DE 202005019748 U
(43) Veröffentlichungstag der Anmeldung: 10.09.2008
(73) Patentinhaber: Gupper, Karl, 87463 Dietmannsried (DE); Reichle, Wieland, 87471 Durach (DE)
(72) Erfinder: Gupper, Karl, 87463 Dietmannsried (DE); Reichle, Wieland, 87471 Durach (DE)
(74) Vertreter: Kloiber, Thomas
(86) Internationale Anmeldenummer: PCT/DE2006/002264
(87) Internationale Veröffentlichungsnummer: WO 2007/071232

(56) Entgegenhaltungen:
- WO-A1-02/060807
- US-A- 1 850 359
- US-A- 5 960 701

## Beschreibung

Die vorliegende Erfindung betrifft eine Auslasshülse von Softdrink- und Postmixanlagen gemäß dem Oberbegriff des Anspruchs 1 und wie aus der WO 02/060807 A1 bekannt.

Softdrink- und Postmixanlagen werden dazu verwendet, aus Wasser und Konzentrat in-situ ein Getränk zu mischen. Hierbei werden aus unterschiedlichen Vorratsbehältern bzw. aus einem Vorratsbehälter und einer Wasserleitung Sirup und Wasser entnommen und vor Austritt aus der Softdrink- oder Postmixanlage oder im Glas gemischt. Üblicherweise erfolgt die Mischung beider Flüssigkeiten im Glas, wobei zunächst Wasser fließt, sodann gleichzeitig Sirup und Wasser und schließlich zur Nachreinigung nochmals Wasser alleine.

Bekannte Hülsen von Softdrink- und Postmixanlagen bestehen üblicherweise aus konisch geformten Hülsen, die mittels eines Bajonettverschlusses an der Softdrink- oder Postmixanlage befestigt werden. Im Inneren dieser Hülse befindet sich eine Sirupauslassdüse, sowie eine diese mantelförmig umgebende Wasserauslassvorrichtung. Diese Hülsen sind in der Regel unverschlossen, so dass aufgrund des Zuckergehaltes des verwendeten Sirups Insekten dazu animiert werden, in das Innere der Hülse zu kriechen. Beim Zapfen eines Softdrinks kann es dabei vorkommen, dass diese Insekten in das Glas gespült und bei mangelnder Aufmerksamkeit des Käufer des Softdrinks von diesem verschluckt werden. Dies kann aufgrund von Stichen und Schwellungen in dessen Speiseröhre zu dramatischen gesundheitlichen Konsequenzen führen.

Aufgabe der vorliegenden Erfindung ist es daher, die vorgenannte Hülse so weiterzubilden, dass eine Gesundheitsgefährdung ausgeschlossen ist.

Diese Aufgabe wird durch die Auslasshülse gemäß Anspruch 1 gelöst. Mit großem Vorteil wird hier durch das Eindringen von Insekten in die erfindungsgemäße Hülse verhindert. Insbesondere dadurch, dass der Verschluss selbsttätig arbeitet, also sich selbständig öffnet und selbständig schließt, ist die Bedienungsfreundlichkeit der erfindungsgemäßen Auslasshülse deutlich verbessert, manuelles Eingreifen entfällt mit Vorteil. Ein Verschluss hat gegenüber einem engmaschigen Sieb den Vorteil, dass er der Flüssigkeitsströmung kein Hindernis entgegenstellt und selbst kleinsten Lebewesen den Zutritt zum Inneren der Auslasshülse verwehrt. Das selbsttätige Arbeiten kann dabei erfindungsgemäß durch jede denkbare Kraftquelle und jede denkbare Steuerung erfolgen, beispielsweise in Form einer motorgetriebenen Irisblende, eines Schiebers, einer Klappe oder eines Schraubverschlusses oder eines volumenveränderlichen Dichtballons oder dergleichen.

In Ausgestaltung der Erfindung ist vorgesehen, dass der Verschlussmechanismus einen Betätigungshebel im Inneren der Auslasshülse aufweist, der durch wenigstens ein Fluid beaufschlagbar ist, sowie einen Kraftüberträger und einen Verschluss aufweist.

Mit sehr großem Vorteil wird auf diese Weise ein einfach zu betätigender Mechanismus vorgeschlagen, der die in der Softdrink- oder Postmixanlage bereits befindliche Energiequelle nutzt. Ein zusätzlicher Antrieb für den Verschlussmechanismus kann mit Vorteil ebenso entfallen, wie eine Sensorik, die den Öffnungs- und Schließzeitpunkt erfasst. Die kinetische Energie der in der Softdrink- und Postmixanlage strömenden Fluide wird dazu benutzt, den Betätigungshebel zu beaufschlagen, der seinerseits die kinetische Energie an einen Kraftüberträger weiterleitet, der diese auf einen Verschluss zu einer Öffnungsbewegung überträgt. Der Betätigungshebel kann dabei erfindungsgemäß auch als kontinuierlicher Hebel ausgestaltet sein, beispielsweise als Schaufelrad, dessen einzelne Schaufeln nacheinander von Fluid beaufschlagt werden. Der Kraftüberträger kann die Energie in mechanischer oder elektrischer Form weiterleiten.

Eine besonders einfache und dennoch zuverlässige Vorrichtung ergibt sich, wenn Betätigungshebel und Kraftüberträger als starre Hebel ausgebildet sind, wobei der Kraftüberträger als Schwenkhebel ausgebildet ist, wobei Betätigungshebel und Schwenkhebel an einer Schwenkachse angeordnet sind und/oder der Verschluss am Schwenkhebel angeordnet ist. Vorzugsweise ist diese Schwenkachse an der Hülse angeordnet. Die starre Verbindung zwischen Betätigungshebel und Verschlusskappe stellt eine einfache mechanische Verbindung dar, die jedoch robust ist und lange wartungsfreie Standzeiten garantiert. Die kinetische Energie, mit der der Betätigungshebel beaufschlagt wird, lässt sich mittels des starren Schwenkhebels auf die Verschlussklappe annähernd verlustfrei übertragen. Dadurch, dass die Schwenkachse an der Hülse vorgesehen ist, ergibt sich eine kurz bauende Vorrichtung unter größtmöglicher Reduktion des Weges der sich bewegenden Massen.

In weiterer Ausgestaltung der Erfindung ist vorgesehen, dass im Bereich der Schwenkachse ein Gewicht angeordnet ist. Dieses Gewicht stellt die nötige Energie zur Verfügung, um den Verschlussmechanismus in seine Ruhelage zu versetzen, sobald die Druckbeaufschlagung des Betätigungshebels wegfällt. Dies ist möglich, da dass Gewicht durch verschwenken angehoben wird und so eine erhöhte Lageenergie aufweist. Das heißt, erfindungsgemäß wird zur Verstellung der Vorrichtung zum einen die kinetische Energie der Fluide und zum anderen die Schwerkraft der Erde ausgenutzt wird. Der Abstand des Gewichts von der Schwenkachse richtet sich dabei nach der Baugröße des Verschlussmechanismus, der kinetischen Energie der Fluide, der gewünschten Schließzeit und der Masse des Verschlussmechanismus. Die Anordnung in einem einseitig offenen Führungskanal führt bei leichter Einführbarkeit zu einem sicheren Halt, so dass es im Betrieb nicht durch Vibrationen oder wiederholte Schwenkbewegungen aus der Verbindung gelöst werden kann.

In Weiterbildung der Erfindung ist vorgesehen, dass die Schwenkachse als Kreuzachse ausgebildet ist, die vorzugsweise innerhalb eines einseitig geschlossenen Führungskanals angeordnet ist. Die Schwenkachse wird aufgrund der Bauweise auf Torsion belastet, so dass eine Kreuzachse besonders gut geeignet ist, einen stabilen und dauerhaften Verschlussmechanismus zu ermöglichen.

Erfindungsgemäß ist ferner vorgesehen, dass Schwenkhebel, Betätigungshebel und Verschluss aus einem lebensmittelechten Kunststoff bestehen, insbesondere Polyethylen. Vorzugsweise besteht das Gewicht aus V4A-Stahl, der ebenfalls lebensmittelecht ist.

In weiterer Ausgestaltung der Erfindung weist der Verschluss einen Kanal auf, vorzugsweise in Y-Form, der ein leichtes Gefälle aufweist und der an einer vorzugsweise halbkreisförmigen Auslassöffnung der Auslasshülse endet. Mit großem Vorteil ermöglicht diese Ausgestaltung den Austritt eventuell nachlaufender Fluide aus der Hülse, so dass es nicht zu Anbackungen innerhalb der Hülse kommt, die wiederum aus hygienischer Sicht bedenklich wären.

Alternativ oder ergänzend kann der Verschluss eine Vielzahl von siebartigen Löchern aufweisen, aus denen nachlaufendes Fluid austritt. Dies ist besonders bei nicht-kohlensäurehaltigen Getränken möglich, da bei diesen die Oberflächenspannung so gering ist, dass sie durch die Löcher abfließen können, wohingegen es bei ersteren Getränken zu

Verstopfungen kommen kann.

In Ausgestaltung der Erfindung ist vorgesehen, dass der Betätigungshebel eine koaxiale Öffnung aufweist, die zur Aufnahme einer Sirupdüse geeignet ist. Diese koaxiale Öffnung kann eine Bohrung oder eine Ausnehmung sein, wobei der jeweilige Durchmesser in Abhängigkeit von den unterschiedlichen Sirupdüsen frei gewählt werden kann. Hierdurch kann die erfindungsgemäße Vorrichtung auf unterschiedlichsten Softdrink- und Postmixanlagen angewandt werden. Der Betätigungshebel kann erfindungsgemäß eine konische Mantelfläche aufweisen, die mit einer konischen Sitzfläche der Auslasshülse zusammenwirkt. In diesem Fall ergibt sich ein dichtes Abschließen zwischen Betätigungshebel und Auslasshülseninnenwand, so dass möglichst die gesamte kinetische Energie der gesamten Fluidmenge für die Öffnungsbewegung ausgenutzt wird. Es ist erfindungsgemäß jedoch auch vorgesehen, den Betätigungshebel beabstandet zur Auslasshülseninnenwand vorzusehen, so dass sich eine ringförmige Öffnung zwischen Betätigungshebel und Auslasshülseninnenwand ergibt, durch die ein Teil des strömenden Fluids austreten kann, ohne den Verschlussmechanismus zu betätigen. Hierdurch wird die Innenwand gespült und frei von Sirupresten gehalten.

Es handelt sich um eine Hülse, die an vorhandenen Softdrink- und Postmixanlagen mittels Bajonett-Verschluss angebracht wird.

Diese Hülse besteht aus einem Korpus, einem Gegengewicht mit Verschluss, einer Innengabel sowie einer Bewegungsachse.

Diese Hülse ist passend für mechanische oder elektronische Getränkespender.

Sobald ein Glas in den Schacht der Softdrink- oder Postmix- Anlage gestellt wird, löst sich im Inneren der Hülse ein Mechanismus aus. Das Wasser fließt auf die Innengabel, was wiederum die Bewegungsachse betätigt. Der im Gerät befindliche Sirupspender stößt die nötige Sirupmenge aus, und dieser Sirup wird im unteren Hülsenbereich mit dem Wasser vermischt. Durch den Wasserdruck auf die Innengabel öffnet sich der Verschlussdeckel und der Softdrink fließt in das Glas. Sobald eine portionierte Menge Flüssigkeit im Glas ist, schließt der Verschlussdeckel automatisch und das Glas kann aus dem Schacht entnommen werden. Diese Hülse verschließt den Auslauf komplett dicht und ein Eindringen von Bienen, Wespen, Ameisen und sonstigem Ungeziefer ist nicht mehr möglich.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind.

Funktionsmäßig gleiche Teile sind dabei mit denselben Bezugszeichen versehen.

Die Figuren der Zeichnung zeigen im Einzelnen:
- Figur 1:: einen Querschnitt durch eine erfindungsgemäße Auslasshülse mit eingebauter Verschlussvorrichtung.
- Figur 2:: eine perspektivische Ansicht des Verschlussmechanismus im ausgebauten Zustand.
- Figuren 3 bis 9:: verschiedene Ansichten weiterer Ausführungsformen.

Figur 1 zeigt einen Querschnitt durch eine erfindungsgemäße Auslasshülse 1 mit eingebauter Verschlussvorrichtung 2. Die Auslasshülse 1 besteht aus einem zylindrischen und einem sich daran anschließenden konischen Teil, die im zylindrischen Teil die üblichen Vorsprünge zur Befestigung an Softdrink- oder Postmixanlagen aufweist, beispielsweise nach Art eines Bajonettverschlusses. Im Übergangsbereich zwischen zylindrischem und konischem Teil befindet sich der Betätigungshebel 3 der eine koaxiale Öffnung 10 aufweist, die in diesem Fall als kreisrunde Bohrung ausgebildet ist. Der Betätigungshebel 3 weist ein Auge auf, durch das die Kreuzachse 6 hindurch tritt. Das Auge ist dabei im Inneren der Auslasshülse 1 angeordnet. Durch die koaxiale Öffnung 10 tritt im eingebauten Zustand eine Sirupauslassdüse. An der Kreuzachse 6 ist mit zwei Armen ein Schwenkhebel 4 drehfest verbunden, an dessen unterem Ende gewinkelt zum Schwenkhebel ein Verschluss 5 angeordnet ist. Der Schwenkhebel 4 weist in einem Führungskanal 13 ein Gewicht 7 auf, das aus V4A-Stahl besteht. Der Führungskanal 13 ist als Sackbohrung ausgebildet. Erfindungsgemäß ist es jedoch auch denkbar, statt eines separat einzusetzenden Gewichtes 7 den Schwenkhebel einstückig mit erhöhter Masse vorzusehen, beispielsweise durch Umspritzen eines Metallkörpers oder Verwenden eines wesentlich dichteren Materials als Polyethylen. Figur 1 zeigt den Ruhezustand der Verschlussvorrichtung, bei der der Verschluss 5 dicht an dem unteren Rand der Hülse 1 anliegt. Lediglich durch eine halbkreisförmige Auslassöffnung 9 wird ermöglicht, dass evtl. nachlaufendes Fluid aus der Hülse austreten kann. Erfindungsgemäß kann neben dieser Auslassöffnung 9 noch eine Mehrzahl von Löchern 14 in dem Verschluss 5 hinzutreten, so dass sichergestellt ist, dass keinerlei Getränkereste im Inneren der Hülse verbleiben.

Beim Zapfen eines Softdrinks strömt zuerst Wasser aus, das zum Teil den Betätigungshebel 3 beaufschlagt und zu einem kleineren Teil seitlich an diesem durch einen Spalt zwischen dem Betätigungshebel und der Innenwand der Auslasshülse hindurch tritt. Durch Beaufschlagung des Betätigungshebels 3 wird dieser Hebel nach unten bewegt, und dreht aufgrund der drehfesten Verbindung mit der Kreuzachse 6 diese im Uhrzeigersinn. Aufgrund der drehfesten Verbindung des Schwenkhebels 4 mit der Kreuzachse 6 wird dieser verschwenkt, und somit das Gewicht 7 auf einer Kreisbahn angehoben, die in Richtung des Außenrandes des zylindrischen Teils der Auslasshülse 1 führt. Durch die starre Anlenkung des Verschlusses 5 wird dieser ebenfalls auf einer Kreisbahn vom unteren Ende der Auslasshülse 1 wegbewegt und gibt diese somit frei. Sodann tritt Sirup aus der Sirup-Auslassdüse aus, und wird in einem unter der Vorrichtung befindlichen Glas mit dem Wasser gemischt. Kurz vor Ende des Zapfvorgangs wird der Sirupaustritt beendet, so dass nur noch Wasser nachströmt, um das Innere der Hülse zu reinigen. Nachdem auch dieser Wasserfluss gestoppt ist, ist der Betätigungshebel 3 nicht länger mit Fluid beaufschlagt. Aufgrund des verschobenen Schwerpunktes und der erhöhten Lageenergie des Metallgewichtes 7 folgt nunmehr eine Schließbewegung, in dem der Schwenkhebel 4 unter Mitnahme des Betätigungshebels 3 in seine Ausgangsposition zurückschwenkt, und somit die Austrittsöffnung wieder mit dem Verschluss 5 verschließt. Eventuell noch in der Hülse vorhandene oder nachlaufende Flüssigkeit kann entweder durch die Löcher 14 oder durch die Auslassöffnung 9 austreten, wobei hierzu auch ein nicht dargestellter Kanal in Verschluss 5 vorgesehen sein kann.

Figur 2 zeigt den ausgebauten Verschlussmechanismus 2 in einer Variante, mit Löchern 14 im Verschluss 5. Gut zu erkennen ist die drehfeste Verbindung von Betätigungshebel 3 und Schwenkhebel 4 der Kreuzachse 6. Diese durchsetzt nicht nur diese beiden Bauteile, sondern auch einen an der Hülse 1 angeformten Kanal 13.

In den Figuren 3, 4, 7, 8, 9 ist an Stelle eines metallenen Gewichtes 7 ein Bereich erhöhter Masse des Schwenkhebels 4 vorgesehen. Dieser Massebereich ist dabei als keilförmiger Bereich vorgesehen. Der Betätigungshebel 3 weist eine koaxiale Öffnung 10 auf, die in diesem Fall als Ausnehmung ausgebildet ist, so dass der Betätigungshebel 3 ein gabelförmiges Ende hat. Dargestellt ist ebenfalls eine konische Fläche 11 die mit einer konischen Sitzfläche 12 zusammenwirkt. Der Konus ist dabei jeweils so ausgebildet, dass er eine Bewegung nach unten zulässt.

### BEZUGSZEICHENLISTE

- 1: Auslasshülse
- 2: Verschlussmechanismus
- 3: Betätigungshebel
- 4: Schwenkhebel
- 5: Verschluss
- 6: Schwenkachse
- 7: Gewicht
- 8: Kanal
- 9: Auslassöffnung
- 10: Koaxiale Öffnung
- 11: Mantelfläche
- 12: Sitzfläche
- 13: Führungskanal
- 14: Löcher

## Patentansprüche

1. Auslasshülse (1) von Softdrink- und Postmixanlagen, die einen selbsttätig arbeitenden Verschlussmechanismus (2) aufweist, **dadurch gekennzeichnet, dass** der Verschlussmechanismus (2) einen Betätigungshebel (3) im Inneren der Auslasshülse (1), einen Kraftüberträger (4) und einen durch den Betätigungshebel betätigbaren Verschluss (5) aufweist, wobei der Betätigungshebel (3) durch wenigstens ein Fluid beaufschlagbar ist.

2. Auslasshülse gemäß Anspruch 1, **dadurch gekennzeichnet, dass** Betätigungshebel (3) und Kraftüberträger (4) als starre Hebel ausgebildet sind, wobei der Kraftüberträger (4) als Schwenkhebel (4) ausgebildet ist, wobei Betätigungshebel (3) und Schwenkhebel (4) an einer Schwenkachse (6) angeordnet sind und/oder der Verschluss (5) am Schwenkhebel (4) angeordnet ist.

3. Auslasshülse gemäß Anspruch 2, **dadurch gekennzeichnet, dass** im Bereich der Schwenkachse (6) ein Gewicht (7) angeordnet ist, das vorzugsweise in einem einseitig offenen Führungskanal (13) angeordnet ist.

4. Auslasshülse gemäß einem der Ansprüche 2, 3, **dadurch gekennzeichnet, dass** die Schwenkachse (6) als Kreuzachse ausgebildet ist, die vorzugsweise innerhalb eines einseitig geschlossenen Führungskanals (13') angeordnet ist.

5. Auslasshülse gemäß einem der vorherigen Ansprüche, **dadurch gekennzeichnet, dass** Betätigungshebel (3), Schwenkhebel (4) und Verschluss (5) aus einem lebensmittelechten Kunststoff bestehen, insbesondere Polyethylen, und/oder dass das Gewicht (7) aus V4A-Stahl besteht.

6. Auslasshülse gemäß einem der vorherigen Ansprüche, **dadurch gekennzeichnet, dass** der Verschluss (5) einen Kanal (8) aufweist, vorzugsweise in Y-Form, der ein leichtes Gefälle aufweist und der an einer vorzugsweise halbkreisförmigen Auslassöffnung (9) der Auslasshülse (1) endet.

7. Auslasshülse gemäß Anspruch 7, **dadurch gekennzeichnet, dass** der Verschluss (5) eine Vielzahl von siebartigen Löchern (14) aufweist.

8. Auslasshülse gemäß einem der vorherigen Ansprüche, **dadurch gekennzeichnet, dass** der Betätigungshebel (3) eine koaxiale Öffnung (10) aufweist, die zur Aufnahme einer Sirupdüse geeignet ist und/oder eine konische Mantelfläche (11) zum Zusammenwirken mit einer konischen Sitzfläche (12) der Auslasshülse (1) aufweist.

## Claims

1. An outlet sleeve (1) for soft drink and postmix systems, which encompasses an automatic closing mechanism (2), **characterized in that** the closing mechanism (2) encompasses an operating lever (3) in the interior of the outlet sleeve (1), a force transmitter (4) and a closure (5), which can be operated by means of the operating lever (3), wherein at least one fluid can act upon the operating lever (3).

2. The outlet sleeve according to claim 1, **characterized in that** operating lever (3) and force transmitter (4) are embodied as rigid levers, wherein the force transmitter (4) is embodied as a turning lever (4), wherein operating lever (3) and turning lever (4) are arranged on an axis of rotation (6) and/or the closure (5) is arranged on the turning lever (4).

3. The outlet sleeve according to claim 2, **characterized in that** a weight (7), which is preferably arranged in a guide duct (13), which is open on one side, is arranged in the area of the axis of rotation (6).

4. The outlet sleeve according to one of claims 2, 3, **characterized in that** the axis of rotation (6) is embodied as a cross axis, which is preferably arranged within a guide duct (13'), which is closed on one side.

5. The outlet sleeve according to one of the preceding claims, **characterized in that** the operating lever (3), turning lever (4) and closure (5) consist of a food safe plastic, in particular polyethylene and/or in that the weight (7) consists of V4A-steel.

6. The outlet sleeve according to one of the preceding claims, **characterized in that** the closure (5) encompasses a duct (8), preferably in the shape of a Y, which encompasses a slight incline and which ends on a preferably semi-circular outlet opening (9) of the outlet sleeve (1).

7. The outlet sleeve according to claim 7, **characterized in that** the closure (5) encompasses a plurality of sieve-like holes (14).

8. The outlet sleeve according to one of the preceding claims, **characterized in that** the operating lever (3) encompasses a coaxial opening (10), which is suitable for accommodating a syrup nozzle and/or encompasses a conical jacket surface (11) for interacting with a conical bearing surface (12) of the outlet sleeve (1).

## Revendications

1. Tube d'évacuation (1) de système de boissons non-alcoolisées et de post-mélange, comportant un mécanisme de fermeture (2) travaillant de façon autonome, **caractérisé en ce que** le mécanisme de fermeture (2) comporte un levier d'actionnement (3) à l'intérieur du tube d'évacuation (1), un organe de transmission de force (4) et un dispositif de fermeture (5) actionnable par le levier d'actionnement, le levier d'actionnement (3) pouvant être soumis à l'influence d'un fluide.

2. Tube d'évacuation selon la revendication 1, **caractérisé en ce que** le levier d'actionnement (3) et l'organe de transmission de force (4) sont conçus comme des leviers fixes, l'organe de transmission de force (4) étant conçu comme un levier pivotant (4), le levier d'actionnement (3) et le levier pivotant (4) étant disposés sur un axe de pivotement (6) et/ou le dispositif de fermeture (5) étant disposé sur le levier pivotant (4).

3. Tube d'évacuation selon la revendication 2, **caractérisé en ce que** dans la région de l'axe de pivotement (6) se trouve un poids (7), qui est de préférence disposé dans un canal de guidage (13) ouvert d'un côté.

4. Tube d'évacuation selon l'une des revendications 2 ou 3, **caractérisé en ce que** l'axe de pivotement (6) est conçu comme un axe en croix, de préférence disposé à l'intérieur d'un canal de guidage (13') fermé d'un côté.

5. Tube d'évacuation selon l'une des revendications précédentes, **caractérisé en ce que** le levier d'actionnement (3), le levier pivotant (4) et le dispositif de fermeture (5) sont constitués d'une matière plastique adapté aux aliments, en particulier du polyéthylène, et/ou **en ce que** le poids (7) est constitué d'acier V4A.

6. Tube d'évacuation selon l'une des revendications précédentes, **caractérisé en ce que** le dispositif de fermeture (5) comporte un canal (8), de préférence en forme de Y, comportant une légère pente et se terminant par une ouverture d'évacuation (9), de préférence en forme de demi-cercle, du tube d'évacuation (1).

7. tube d'évacuation selon la revendication 7, **caractérisé en ce que** le dispositif de fermeture (5) comporte une multitude de trous (14) du genre crible.

8. Tube d'évacuation selon l'une des revendications précédentes, **caractérisé en ce que** le levier d'actionnement (3) comporte une ouverture coaxiale (10), adaptée à la réception d'une buse à sirop et/ou comportant une enveloppe conique (11) destinée à coopérer avec une surface d'appui conique (12) du tube d'évacuation (1).
